# EUROPÄISCHE PATENTSCHRIFT

(11) **EP 0 049 376 B1**
(45) Veröffentlichungstag und Bekanntmachung des Hinweises auf die Patenterteilung: **18.04.1984**
(21) Anmeldenummer: 81107005.1
(22) Anmeldetag: 07.09.1981
(51) Int. Cl.: B65H 19/18

(54) **Rollenträger**
Roll carrier
Support d'un rouleau

(30) Priorität: 13.09.1980 DE 3034674
(43) Veröffentlichungstag der Anmeldung: 14.04.1982
(73) Patentinhaber: Albert-Frankenthal AG, D-67225 Frankenthal (DE)
(72) Erfinder: Josy, Richard, D-6710 Frankenthal (DE); Hartmann, Karl-Heinz, Lambsheim/Pfalz (DE)
(74) Vertreter: Munk, Ludwig, Dipl.-Ing.

## Beschreibung

Die Erfindung betrifft einen Rollenträger für eine Rollenrotationsdruckmaschine mit Aufnahmeeinrichtungen für wenigstens zwei hintereinander zu verarbeitende Rollen und mit einer Vorrichtung zur Bewerkstelligung eines fliegenden Rollenwechsels, die eine auf einem mit einer Stellvorrichtung zusammenwirkenden Träger frei drehbar gelagerte Andrückwalze aufweist, mittels welcher die mittels eines Messers abzuscherende Auslaufbahn an den Umfang der auf Bahngeschwindigkeit beschleunigten, die an ihrem Umfang mit Klebstoff versehene Anschlussbahn enthaltende Rolle andrückbar ist.

Ein Rollenträger dieser Art ist aus der US-A 3250488 bekannt. Beim Andrückvorgang, der verhältnismässig schnell erfolgen soll, besteht hierbei die Gefahr, dass die Andrückwalze, die normalerweise einen Schaumstoffbezug aufweist, aufgrund des Anstellstosses bzw. aufgrund von durch die Rolle ausgeübten Stössen zurückfedert und dabei kurzzeitig vom Umfang der zugeordneten neuen Rolle abhebt. Infolgedessen kann es vorkommen, dass die Auslaufbahn gerade beim Durchgang der sogenannten Klebespitze, d.h. beim Durchgang des mit Klebstoff versehenen Bahnanfangs der Anschlussbahn, nicht oder jedenfalls nicht auf der gesamten Länge der Klebespitze an den Umfang der die Anschlussbahn enthaltenden neuen Rolle angedrückt wird. Die Folge davon ist eine mangelhafte, der zu erwartenden Bahnspannung nicht gewachsene Klebeverbindung zwischen Auslaufbahn und Anschlussbahn, was vielfach zu einem Abreissen der Bahn führt und damit die Durchführung eines neuen Bahneinzugs erfordert. Hierbei ergeben sich bekanntlich verhältnismässig lange Stillstandzeiten, was sich negativ auf die Wirtschaftlichkeit auswirkt. Diese Nachteile mussten bisher in Kauf genommen werden und erforderten daher eine Beschränkung der zulässigen Bahnspannung und damit auch der Bahngeschwindigkeit.

Die DE-B 1 233629 zeigt eine Auf- bzw. Abrolleinrichtung für eine Rollenschneidmaschine oder dergleichen mit einer ortsfest gelagerten Wickelrolle, an die eine Andrückwalze anpressbar ist. Die Andrückwalze ist hierbei auf einem Schwenkarm aufgenommen, der über eine Feder an einem weiteren Schwenkarm abgestützt ist, an dem eine Kolbenstange angreift, die mit einem Kolben verbunden ist, der in einem zwei durch den Kolben voneinander getrennte, mit Hydraulikmittel beaufschlagbare Druckkammern aufweisenden Zylinder angeordnet ist. An die Druckkammern sind Versorgungsleitungen angeschlossen, die über einen Steuerschieber führen, der mittels einer die Stellung des die Andrückwalze aufnehmenden Schwenkhebels abtastenden Fühlers so einstellbar ist, dass der von der Andrückwalze auf die Wickelrolle ausgeübte Anpressdruck trotz zu- bzw. abnehmenden Wickelrollendurchmessers konstant bleibt.

Die bei einem schnell erfolgenden Andrückvorgang sich ergebende Problematik hinsichtlich eines Abhebens der Andrückwalze von der Wikkelrolle tritt hierbei nicht auf, da hier die Andrückwalze in permanenter Anlage an der Wickelrolle gehalten werden soll. Sofern hierbei jedoch die Andrückwalze schlagartig an die Wickelrolle angedrückt würde, wäre ein Abheben der Andrückwalze von der Wickelrolle aufgrund des Anstellstosses nicht zu verhindern, da der die Andrückwalze aufnehmende Schwenkarm federnd abgestützt ist und der die Stellung dieses federnd abgestützten Schwenkarms überwachende Fühler nur im Falle einer Abhebbewegung reagiert, die es jedoch zu verhindern gilt. Eine derartige Abhebbewegung würde zwar dazu führen, dass mit Hilfe des Fühlers die Kolbenstange in Andrückrichtung verschoben würde, wodurch die Andrückwalze anschliessend mit grösserem Anpressdruck an die Wickelrolle angepresst würde. Der vorhergehende Abhebvorgang jedenfalls würde hierdurch jedoch nicht verhindert. Die aus der DE-B-1 233689 entnehmbare Anordnung ist daher zur Verbesserung der aus der US-A 3250488 entnehmbaren Anordnung nicht geeignet.

Hiervon ausgehend ist es daher die Aufgabe der vorliegenden Erfindung, unter Vermeidung der Nachteile der bekannten Anordnungen einen Rollenträger eingangs erwähnter Art mit einfachen und daher kostengünstigen Mitteln so zu verbessern, dass auch bei hohen Bahngeschwindigkeiten und schlagartiger Andrückbewegung der Andrückwalze die Herstellung einer einwandfreien, tragfähigen Klebeverbindung gewährleistet ist.

Diese Aufgabe wird erfindungsgemäss dadurch gelöst, dass dem die Andrückwalze aufnehmenden Träger ein gemeinsam mit der dem Träger zugeordneten Stellvorrichtung aktiviertes Gesperre zugeordnet ist, das einseitig wirkend ausgebildet ist und ein Abheben der Andrückwalze von der Rolle verhindert.

Durch diese Massnahmen ist sichergestellt, dass die Andrückwalze beim Andrückvorgang nur in Anstellrichtung freigegeben und in der Gegenrichtung verriegelt ist. Die durch die zugeordnete Stellvorrichtung in Andrückrichtung beaufschlagte Andrückwalze kann sich demnach in vorteilhafter Weise nur noch zur zugeordneten Rolle hin, jedoch nicht von dieser wegbewegen. Infolgedessen ist praktisch eine ruhige Anlage der Andrückwalze an der zugeordneten Rolle sichergestellt, so dass die Auslaufbahn beim Durchgang der Klebespitze auf der gesamten Länge gleichmässig an diese angepresst wird, was eine zuverlässige Klebeverbindung und damit in vorteilhafter Weise eine ununterbrochene Betriebsweise gewährleistet. Die mit der Erfindung erzielbaren Vorteile sind demnach insbesondere in einer erhöhten Betriebssicherheit zu sehen.

In vorteilhafter Ausgestaltung der übergeordneten Massnahmen kann das Gesperre als hydraulisches Gesperre ausgebildet sein. Hierbei besteht in vorteilhafter Weise die einfache Möglichkeit, das Gesperre so auszulegen, dass sich im Bereich hoher Beschleunigungen praktisch eine Quasi-Verriegelung ergibt und dennoch eine gewisse Restelastizität vorhanden bleibt. Hierzu kann das Gesperre einfach als hydraulischer Stossdämpfer ausgebildet sein, dessen Dämpfungseigenschaften zweckmässig einstellbar sein können. Die hierbei noch aufrechterhaltene Restelastizität stellt in vorteilhafter Weise sicher, dass z.B. Unrundheiten der Rolle vom Stossdämpfer aufgenommen werden können. Es ist daher hierbei möglich, die Andrückwalze selbst mit einem verhältnismässig steifen Bezug zu versehen.

Gemäss einer anderen vorteilhaften Ausgestaltung der übergeordneten Massnahmen kann der Andrückwalzenträger mechanisch verriegelbar sein. Hierzu kann das Gesperre einfach mit mindestens einer am Andrückwalzenträger schwenkbar gelagerten Klinke versehen sein, die mittels eines Stellzylinders gegenüber einer ihrer der Lagerung gegenüberliegenden Stirnseite zugeordneten stationären Stützfläche aufstellbar ist. Diese Ausgestaltung der übergeordneten Massnahmen ergibt ersichtlich eine sehr einfache und leicht überschaubare Lösung, die robusten Betriebsverhältnissen gewachsen ist.

Vorteilhaft kann dabei die der Stützfläche zugeordneten Stirnseite der Klinke unter selbsthemmendem Reibschluss mit der Stützfläche zusammenwirken. Dies ermöglicht eine stufenlose kontinuierliche Nachstellung der Klinke und damit eine exakte Anlage der Andrückwalze. In vorteilhafter Weiterbildung dieses Gedankens können die Klinke einfach als Segmentlasche mit exzentrischer Schwenkachse und die Stützfläche einfach als ebene Platte ausgebildet sein. Die Lüftung der Klinke erfolgt zweckmässig über den zugeordneten Stellzylinder, der hierzu einfach als doppelt wirkender Zylinder ausgebildet sein kann.

Weitere vorteilhafte Ausgestaltungen und zweckmässige Weiterbilungen der übergeordneten Massnahmen ergeben sich aus der nachstehenden Beschreibung einiger Ausführungsbeispiele anhand der Zeichnung in Verbindung mit den restlichen Unteransprüchen.

In der Zeichnung zeigen:
Fig. 1 eine Seitenansicht eines Rollenträgers in schematischer Darstellung,
Fig. 2 ein Ausführungsbeispiel der Erfindung mit hydraulischer Andrückwalzenverriegelung,
Fig. 3 ein Ausführungsbeispiel der Erfindung mit mechanischer Andrückwalzenverriegelung und
Fig. 4 eine schematische Darstellung des Stossdämpfers gemäss Fig. 2.

Der in Fig. 1 dargestellte Rollenträger besteht aus einem portalartigen Rahmen 1, der einen drehbar gelagerten, mehrarmigen Rollenstern 2 aufnimmt. Im dargestellten Ausführungsbeispiel besitzt der Rollenstern 2 lediglich zwei um 180° gegeneinander versetzte Arme 3 bzw. 4, von denen jeder eine Rolle 5 bzw. 6 aufnimmt, so dass nach Verbrauch der einen Rolle sofort eine weitere Rolle zur Verfügung steht. Auf senkrecht zu den Armen 3 bzw. 4 angeordneten Haltern 7 sind Umlenkrollen 8 gelagert, welche die Führung der von der auf dem nach unten weisenden Arm 3 aufgenommenen Rolle 5 abgezogenen Papierbahn 9 übernehmen. Der Fig. 1 liegt eine Situation kurz vor dem Rollenwechsel zugrunde. Der Rollenstern 2 befindet sich dabei in einer solchen Schwenkstellung, dass der die abgearbeitete Rolle, hier die Rolle 5, aufnehmende Arm 3 nach unten und der die neue Rolle, hier die Rolle 6, die zuvor anstelle einer abgearbeiteten Rolle an dem dabei noch nach unten weisenden Arm 4 in Stellung gebracht wurde, aufnehmende Arm 4 nach oben weist.

Die von nacheinander zum Einsatz kommenden Rollen abgezogenen Bahnen werden zur Bewerkstelligung eines sogenannten fliegenden Rollenwechsels aneinander angeklebt. Hierzu wird am Umfang der neuen, die Anschlussbahn enthaltenden Rolle, hier der Rolle 6, Klebstoff in Form einer sogenannten Klebespitze aufgebracht, an welcher die von der abgearbeiteten Rolle, hier der Rolle 5, abgezogene Auslaufbahn mittels einer Andrückwalze 10 angedrückt und dahinter mittels eines Messers 11 abgeschert wird. Vor Durchführung des Klebevorgangs wird die die Anschlussbahn enthaltende Rolle 6 auf Bahngeschwindigkeit gebracht. Hierzu ist ein oberhalb des Rollensterns 2 am Rahmen 1 gelagertes, an die Rolle 6 anstellbares Beschleunigungsband 12 vorgesehen.

Die Andrückwalze 10 ist, wie die Fig. 2 und 3 zeigen, auf einem als Kipphebel ausgebildeten Träger 13 frei drehbar gelagert, der seinerseits auf einem seitlich des Rollensterns 2 am Rahmen 1 schwenkbar gelagerten Schwenkarm 14 kippbar gelagert ist. Der Schwenkarm 14 ist mittels eines am Rahmen 1 aufgehängten Stellzylinders 15 von der in Fig. 1 mit gestrichelten Linien angedeuteten Hänge-Ruhelage zur Rolle 6 herholbar. Der tatsächliche Andrückvorgang erfolgt jedoch durch Schwenken des die Andrückwalze 10 aufnehmenden Kipphebels. Dieser ist mittels eines zugeordneten Stellzylinders 16 betätigbar, der seinerseits am Schwenkarm 14 angelenkt ist. In Fig. 3 ist der Stellzylinder 16 lediglich durch seine Mittellinie angedeutet. Die Aktivierung des Stellzylinders 16 erfolgt kurz bevor die abgearbeitete Rolle 5 völlig verbraucht ist. Hierzu kann ein in den Zeichnungen nicht näher dargestellter Messfühler vorgesehen sein. Das am vorderen Ende des Schwenkarms 14 drehbar gelagerte Messer 11 ist, wie Fig. 2 am besten erkennen lässt, ebenfalls mittels eines zugeordneten, am Schwenkarm 14 abgestützten Stellzylinders 17 in die in Fig. 2 bei 11 angedeutete Arbeitsstellung bringbar in welcher nach erfolgter Klebeverbindung die von der abgearbeiteten Rolle abgezogene Auslaufbahn abgeschert wird.

Die dem Schwenkarm 14, dem als Kipphebel ausgebildeten Andrückwalzenträger 13 sowie dem Messer 11 zugeordneten Stellzylinder 15 bzw. 16 bzw. 17 können einfach als Pressluftzylinder ausgebildet sein, was einerseits eine hohe Beschleunigung ermöglicht, andererseits aber eine gewisse Kompressibilität mit sich bringt. Um zu verhindern, dass die Andrückwalze 10, die normalerweise aus einem Leichtmetallkern besteht, der mit einem Schaumstoffbezug versehen ist, was den Ausgleich von Unrundheiten der Rolle ermöglicht, beim Andrückvorgang von der Rollenoberfläche der zugeordneten Rolle 6 zurückfedert, bzw. von der Rollenoberfläche abgehoben wird, was den herzustellenden Klebekontakt beeinträchtigen könnte, ist dem als Kipphebel ausgebildeten Andrückwalzenträger 13 ein einseitig wirkendes Gesperre zugeordnet, das nur eine Kipphebelbewegung in Andrückrichtung zulässt. Die Andrückwalze 10, die beim Andrückvorgang durch die Kraft des zugeordneten Stellzylinders 16 beaufschlagt ist, kann sich daher nur zur zugeordneten Rolle 6 hin, jedoch nicht von dieser wegbewegen.

Bei dem in Fig. 2 dargestellten Ausführungsbeispiel ist ein hydraulisch wirkendes Gesperre vorgesehen. Hierzu ist der den Andrückwalzenträger 13 bildende Kipphebel im dargestellten, bevorzugten Ausführungsbeispiel an die Kolbenstange 18 eines hydraulischen Stossdämpfers 19 angelenkt, der andererseits mittels eines Schwenkbolzens 20 am Schwenkarm 14 abgestützt ist. Der Stossdämpfer 19 bzw. seine Kolbenstange 18 und der dem Kipphebel zugeordnete Stellzylinder 16 sind im dargestellten Ausführungsbeispiel am selben Arm des Kipphebels angelenkt und übereinander angeordnet. Zur Aufnahme der kipphebelseitigen Stossdämpferanlenkung kann einfach eine die Stellzylinderanlenkung überragende Lasche 21 vorgesehen sein, was einen nachträglichen Einbau des erfindungsgemässen Stossdämpfers in bereits bestehende Rollenträger ohne weiteres ermöglicht. Der Stossdämpfer 19 kann einfach aus einem am Schwenkarm 14 angelenkten, mit Dämpfungsflüssigkeit gefüllten Zylinder bestehen, der, wie am besten aus Fig. 4 erkennbar ist, durch einen mit der Kolbenstange 18 verbundenen Kolben 22 in zwei Kammern 23 bzw. 24 unterteilt wird, die über eine von einer Drossel 26 beherrschte Leitung 27 miteinander verbunden sind. Bei ruckartiger Beaufschlagung des Kolbens 22 wirkt die Drossel 26 als Verschluss. Die Drossel 26 kann zweckmässig einstellbar ausgebildet sein, so dass die hierdurch bewirkte Verzögerung und Dämpfung an die Verhältnisse des Einzelfalls angepasst werden kann, z.B. an die Fähigkeit des Bezugs der Andrückwalze 10, Unrundheiten der Rolle auszugleichen. Im dargestellten Ausführungsbeispiel sind die Kammern 24 und 25 über eine weitere Leitung 28 miteinander verbunden, die durch ein Rückschlagventil 29 beherrscht wird, das so angeordnet ist, dass in Andrückrichtung eine verzögerungsfreie Nachführung des Kolbens 22 gewährleistet ist. In Fig. 4 soll hierzu die Dämpfungsflüssigkeit praktisch verzögerungsfrei von der Kammer 24 in die Kammer 25 gedrückt werden. In umgekehrter Richtung ist die Leitung 28 durch das Rückschlagventil 29 gesperrt. Sofern die dem Andrückwalzenträger 13 zugeordnete Stellvorrichtung als Hydraulikzylinder ausgebildet ist, könnte eine hydraulische Verriegelung des Andrückwalzenträgers und damit der Andrückwalze einfach durch ein Rückschlagventil bewerkstelligt werden, das den Abfluss aus der beim Anstellvorgang sich vergrössernden Kammer sperrt. Dieses Rückschlagventil müsste jedoch zur Bewerkstelligung einer Rückstellbewegung des Arbeitskolbens in seine Ausgangslage steuerbar sein. Im dargestellten Ausführungsbeispiel erfolgt der bei der Rückstellbewegung des Kolbens 22 in seine Ausgangslage stattfindende Mengenausgleich über die Drossel 26. Der Kolben 22 wird dabei bei entlüftetem Stellzylinder 16 durch die Schwerkraft der Andrückwalze 10 in seine Ausgangslage gezogen. Der Stellzylinder 16 kann daher vorteilhaft als einfach wirkender Zylinder ausgebildet sein. Es wäre aber auch ohne weiteres denkbar, zur Unterstützung der Rückstellbewegung einen doppelt wirkenden Stellzylinder vorzusehen.

Das in Fig. 3 dargestellte Ausführungsbeispiel arbeitet mit einem mechanisch wirkenden Gesperre. Hierzu ist eine an dem den Andrückwalzenträger 13 bildenden Kipphebel schwenkbar gelagerte Klinke 30 vorgesehen, deren ihrer Schwenklagerung gegenüberliegende Stirnseite mit einer zugeordneten Stützfläche 31 zusammenwirkt, die stationär am Schwenkarm 14 befestigt ist. An der Klinke 30 greift ein zugeordneter Stellzylinder 32 an, der ebenfalls am Schwenkarm 14 abgestützt ist und gemeinsam mit dem dem Andrückwalzenträger 13 zugeordneten Stellzylinder 16 aktivierbar ist. Solange die Stellzylinder 16 bzw. 32 passiviert sind, befindet sich die Klinke 30 in der in Fig. 3 mit 30a bezeichneten, gegenüber der zugeordneten Stützfläche 31 angestellten Stellung. Während des Andrückvorgangs, bei dem der hier als Kipphebel ausgebildete Andrückwalzenträger 13 verschwenkt wird, wird die Klinke 30 durch den zugeordneten Stellzylinder 32 gegenüber der zugeordneten Stützfläche 31 aufgestellt. Die auf der zugeordneten Stützfläche 31 und damit indirekt auf dem Schwenkarm 14 abgestützte Klinke 30 fixiert dabei die momentane Kippstellung des den Andrückwalzenträger 13 bildenden Kipphebels und hindert diesen an einer der Anstellrichtung entgegengesetzten Kippbewegung, so dass die Andrückwalze in Anlage an der zugeordneten Rolle bleibt. Die Stützfläche 31 befindet sich dementsprechend in dem von der zugeordneten Rolle abgewandten Umfangsbereich der Andrückwalze 10.

Die Stützfläche 31 kann gezahnt und die Klinke 30 mit einer entsprechenden, in die Zahnung eingreifenden Nase versehen sein. Im dargestellten Ausführungsbeispiel ist die Stützfläche 31 als massive, ebene Platte ausgebildet, die durch Tragbügel 33 am Schwenkarm 14 befestigt ist. Die der Stützfläche 31 zugeordnete Klinkenstirnseite 34 ist hier so gekrümmt, dass sie mit der Stützfläche 31 unter selbsthemmendem Reibschluss zusammenwirkt, was den Zylinder 32 entlastet. Die Klinke 30 kann einfach als Segmentlasche mit exzentrischer Achse ausgebildet sein. Die Rückstellung der Klinke 30 erfolgt durch den Stellzylinder 32. Dieser ist daher zweckmässig als doppelt wirkender Zylinder ausgebildet. Die dargestellte Ausführung mit einer ebenen Stützfläche ermöglicht in vorteilhafter Weise eine stufenlose Verstellung der Klinke 30 und damit praktisch eine stufenlose Verriegelung der Andrückwalze 10. Im dargestellten Ausführungsbeispiel dienen die seitlichen Lagerzapfen 35 der Andrückwalze 10 gleichzeitig als Klinkenlagerung. Zweckmässig ist dabei auf jeder Seite der Andrückwalze 10 jeweils eine Klinke mit zugeordneter Stützfläche 31 und zugeordnetem Stellzylinder 32 vorgesehen.

## Patentansprüche

1. Rollenträger für eine Rollenrotationsdruckmaschine mit Aufnahmeeinrichtungen für wenigstens zwei hintereinander zu verarbeitende Rollen und mit einer Vorrichtung zur Bewerkstelligung eines fliegenden Rollenwechsels, die eine auf einem mit einer Stellvorrichtung (16) zusammenwirkenden Träger (13) frei drehbar gelagerte Andrückwalze (10) aufweist, mittels der die mittels eines Messers (11) abzuscherende Auslaufbahn an den Umfang der auf Bahngeschwindigkeit beschleunigten, die an ihrem Umfang mit Klebstoff versehene Anschlussbahn enthaltende Rolle andrückbar ist, dadurch gekennzeichnet, dass dem die Andrückwalze (10) aufnehmenden Träger (13) ein gemeinsam mit der dem Träger (13) zugeordneten Stellvorrichtungen (16) aktiviertes Gesperre (18, 19 bzw. 30, 31) zugeordnet ist, das einseitig wirkend ausgebildet ist und ein Abheben der Andrückwalze (10) von der Rolle verhindert.

2. Rollenträger nach Anspruch 1, dadurch gekennzeichnet, dass das Gesperre als hydraulisches Gesperre (18, 19) ausgebildet ist.

3. Rollenträger nach Anspruch 2 mit einem die dem Andrückwalzenträger zugeordnete Stellvorrichtung bildenden Pressluftzylinder, dadurch gekennzeichnet, dass das Gesperre als hydraulischer Stossdämpfer (18, 19) ausgebildet ist.

4. Rollenträger nach wenigstens einem der vorhergehenden Ansprüche mit einem als Kipphebel ausgebildeten, seinerseits auf einem Schwenkarm gelagerten und mittels eines am Schwenkarm abgestützten Stellzylinders an die zugeordnete Rolle andrückbaren Andrückwalzenträger, dadurch gekennzeichnet, dass der Stossdämpfer (18, 19) einerseits am den Andrückwalzenträger (13) bildenden Kipphebel und andererseits am den Kipphebel aufnehmenden Schwenkarm (14) angelenkt ist.

5. Rollenträger nach Anspruch 1, dadurch gekennzeichnet, dass das Gesperre mindestens eine am Andrückwalzenträger (13) schwenkbar gelagerte Klinke (30) aufweist, die mittels eines zugeordneten Stellzylinders (32) gegenüber einer ihrer der Schwenklagerung gegenüberliegenden Stirnseite (34) zugeordneten, ausserhalb des Andrückwalzenträgers (13) stationär abgestützten Stützfläche (32) aufstellbar ist.

6. Rollenträger nach Anspruch 5, dadurch gekennzeichnet, dass die der Stützfläche (31) zugeordnete Stirnseite (34) der Klinke (30) unter selbsthemmendem Reibschluss mit der Stützfläche (31) zusammenwirkt.

7. Rollenträger nach Anspruch 5 oder 6, dadurch gekennzeichnet, dass die Klinke (30) als Segmentlasche mit exzentrischer Schwenkachse und die Stützfläche (31) als ebene Platte ausgebildet sind.

8. Rollenträger nach wenigstens einem der vorhergehenden Ansprüche 5 bis 7 mit einem als Kipphebel ausgebildeten, seinerseits auf einem Schwenkarm gelagerten und mittels eines am Schwenkarm abgestützten Stellzylinders an den zugeordneten Rollenumfang andrückbaren Andrückwalzenträger, dadurch gekennzeichnet, dass der der Klinke (30) zugeordnete Stellzylinder (32) sowie die mit der Klinke (30) zusammenwirkende Stützfläche (31) am Schwenkarm (14) abgestützt sind.

9. Rollenträger nach wenigstens einem der vorhergehenden Ansprüche 5 bis 8, dadurch gekennzeichnet, dass an beiden Enden der Andrückwalze (10) jeweils eine Klinke (30) vorgesehen ist, die auf den Lagerzapfen (35) der Andrückwalze (10) gelagert sind.

10. Rollenträger nach wenigstens einem der vorhergehenden Ansprüche 5 bis 9, dadurch gekennzeichnet, dass der der Klinke (30) zugeordnete Stellzylinder (32) als doppelt wirkender Zylinder ausgebildet ist.

## Claims

1. A roll support for a web feed printing press, comprising take up means for at least two rolls to be processed one after the other and means for undertaking a flying roll change, said means having a freely turning pinch roll (10) bearinged on a support means (13) used with a positioning means (16), said pinch roll (10) being designed for pinching the trailing end of the web, that is to be cut by a knife (11), against the roll, with the new paper web having paste on the outer face thereof, said roll of new paper having been speeded up to the speed of the web, characterized in that the support means (13) for the pinch roll (10) has a locking means (18, 19 or 30, 31) put into operation together with the positioning means (16) for the support means (13), said locking means being designed for acting on only one side and stopping the pinch roll (10) from being lifted clear of the roll.

2. The roll support as claimed in claim 1 characterized in that the locking means is designed in the form of a hydraulic locking means.

3. The roll support as claimed in claim 2 with a compressed air cylinder for use with the pinch roll support means, characterized in that the locking means is in the form of a hydraulic shock absorber (18 and 19).

4. The roll support as claimed in at least one of the claims hereinbefore with a pinch roll support means designed in the form of a rocker lever, said support means being privoted on a rocking arm and being able to be forced against the roll thereof by way of a positioning cylinder supported on the rocking arm, characterized in that the shock absorber (18 and 19) is pivoted on the one hand of the rocker lever forming the pinch roll support means (13) and on the other hand on the rocking arm (14) supporting the rocker lever.

5. The roll support as claimed in claim 1 characterized in that the locking means has at least one pawl (30) pivoted on said pinch roll support means (13), said pawl being able to be placed by a positioning cylinder (32) therefore on a support face (31) that is supported stationarily clear of the pinch roll support means (13) and is placed opposite to an end face (34) opposite to the pivot point of the pawl (30).

6. The roll support as claimed in claim 5 characterized in that the end face (34) next to the support face (31), of the pawl (30) is run against the support face (31) with a self-braking friction effect.

7. The roll support as claimed in claim 5 or claim 6 characterized in that the said pawl (3) is designed in the form of a segment-like lug with an eccentric pivot axis and the support face (31) is in the form of an even plane.

8. The roll support as claimed in at least one of the claims 5 to 7 hereinbefore with a pinch roll support means designed in the form of a rocker lever, said support means being pivoted on a rocking arm and being able to be forced against the roll thereof by way of a positioning cylinder supported on the rocking arm, characterized in that the positioning cylinder (32) for the pawl (30) and the support face (31) functioning with the pawl (30) are supported on the rocker arm (14).

9. The roll support as claimed in at least one of the claims 5 to 8 hereinbefore characterized in that there is a pawl (30) at each of the ends of the pinch roll (10), said pawls being mounted on the journals (35) of the pinch roll (10).

10. The roll support as claimed in at least one of the claims 5 to 9 characterized in that the positioning cylinder (32) for use with the pawl (30) is in the form of a double acting cylinder.

## Revendications

1. Porte-bobines pour une presse rotative - bobines équipé de supports pour au moins deux bobines à traiter successivement et d'un échangeur de bobines fonctionnant en pleine marche de la machine, muni d'un rouleau d'application sous pression (10), monté à rotation libre sur un support (13) coopérant avec un dispositif de commande (16), rouleau d'application (10) au moyen duquel la fin de la bande précédente à découper avec un couteau (11) est appliquée sous pression à la surface périphérique de la bobine suivante, accélérée à la vitesse-de translation de la bande à imprimer, dont l'amorce située à la périphérie de la bobine est revêtue d'une couche d'adhésif, caractérisé en ce qu'au support (13) du rouleau d'application (10) est associé un dispositif d'arrêt (18, 19 ou 30, 31) activé en même temps que les dispositifs de commande (16) coopérant avec ledit support (13), et en ce que ce dispositif d'arrêt est un dispositif à fonctionnement unilatéral, destiné à éviter que le rouleau d'application (10) ne puisse se détacher de la bobine.

2. Porte-bobines selon la revendication 1, caractérisé en ce que ledit dispositif d'arrêt se présente sous forme d'un dispositif d'arrêt hydraulique (18, 19).

3. Porte-bobines selon la revendication 2, dont le dispositif de commande associé audit support du rouleau d'application est un cylindre pneumatique, caractérisé en ce que ledit dispositif d'arrêt est un amortisseur de chocs hydraulique (18, 19).

4. Porte-bobines équipé, selon l'une au moins des revendications précédentes, d'un support de rouleau d'application exécuté sous forme de levier basculant, porté par un bras pivotant et susceptible d'être appliqué sous pression à la bobine correspondante au moyen d'un cylindre de commande appuyé sur ledit bras pivotant, caractérisé en ce que ledit amortisseur de chocs (18, 19) est articulé, d'une part, audit levier basculant (13) faisant office de support pour le rouleau d'application (10) et, d'autre part, audit bras pivotant (14) qui supporte ledit levier basculant (13).

5. Porte-bobines selon la revendication 1, caractérisé en ce que ledit dispositif d'arrêt est muni d'au moins un cliquet (30), articulé au support (13) du rouleau d'application (10) et susceptible d'être disposé au moyen d'un cylindre de commande y associé (32) en regard d'une surface d'appui (31) associée à l'une de ses faces frontales (34), opposée à son pivot d'articulation, et reposant de manière stationnaire en dehors dudit support (13) du rouleau d'application (10).

6. Porte-bobines selon la revendication 5, caractérisé en ce que ladite face frontale (34) du cliquet (30) coopérant avec ladite surface d'appui (31) coopère avec cette dernière par blocage automatique assuré positivement par frottement sans glissement.

7. Porte-bobines selon la revendication 5 ou 6, caractérisé en ce que ledit cliquet (30) est une plaque en forme de segment à axe de pivotement excentrique et ladite surface d'appui (31) se présente sous forme d'une plaque plane.

8. Porte-bobines selon l'une au moins des revendications précédentes 5 à 7, équipé d'un support pour le rouleau d'application se présentant sous forme d'un levier basculant, porté à son tour par un bras pivotant et pouvant être appliqué sous pression à la surface périphérique de la bobine correspondante au moyen d'un cylindre de commande supporté par ledit bras pivotant, caractérisé en ce que ledit cylindre de commande (32) associé au cliquet (30) et ladite surface d'appui (31) coopérant avec le cliquet (30) s'appuient sur ledit bras pivotant (14).

9. Porte-bobines selon l'une au moins des revendications précédentes 5 à 8, caractérisé en ce que ledit rouleau d'application (10) est, à chacune de ses extrémités, muni d'un cliquet (30), monté sur le pivot de support (35) du rouleau d'application (10).

10. Porte-bobines selon l'une au moins des revendications précédentes 5 à 9, caractérisé en ce que le cylindre de commande (32) associé au cliquet (30) est un cylindre de commande à double effet.
